# EUROPÄISCHE PATENTSCHRIFT

(11) **EP 0 933 976 B1**
(45) Veröffentlichungstag und Bekanntmachung des Hinweises auf die Patenterteilung: **21.11.2001**
(21) Anmeldenummer: 99101908.4
(22) Anmeldetag: 29.01.1999
(51) Int. Cl.: H05B 41/04

(54) **Einrichtung zum Zünden einer Hochdruckgasentladungslampe in einem Kraftfahrzeug**
Device for igniting a high pressure discharge lamp in a vehicle
Dispositif d'amorçage d'une lampe à décharge à haute pression dans un véhicule

(30) Priorität: 31.01.1998 DE 19803854
(43) Veröffentlichungstag der Anmeldung: 04.08.1999
(73) Patentinhaber: Hella KG Hueck & Co., 59552 Lippstadt (DE)
(72) Erfinder: Daub, Wolfgang, 59609 Anröchte (DE)

(56) Entgegenhaltungen:
- EP-A- 0 405 715
- EP-A- 0 507 396
- WO-A-95/28068
- WO-A-99/02018
- DE-A- 4 420 182

## Beschreibung

Die Erfindung betrifft eine Einrichtung zum Zünden einer Hochdruckgasentladungslampe in einem Kraftfahrzeug mit mindestens einem Zündtransformator, mit mindestens einem Zündkondensator und mit einem Schaltelement, welches den mindestens einen Zündkondensator elektrisch mit der Primärwicklung des mindestens einen Zündtransformators verbindet, zur Erzeugung einer der Betriebsspannung der Hochdruckgasentladungslampe zu überlagernden Zündspannung.

Problematisch an einer solchen Überlagerungszündeinrichtung ist, daß sowohl die Primärwicklung als auch die Sekundärwicklung des Zündtransformators zusammen mit Kapazitäten im Primärkreis (insbesondere dem Zündkondensator) und im Sekundärkreis (parasitäre Kapazitäten, Entstörkondensatoren etc.) jeweils elektrische Schwingkreise ausbilden, die über den mindestens einen Zündtransformator magnetisch miteinander verkoppelt sind.

Durch primär- und sekundärseitige Schwingungen wird die Zündenergie aus dem Zündkondensator während des Zündvorganges, zumindest teilweise, mehrfach zwischen dem Primär- und dem Sekundärkreis hin und wieder zurückübertragen. Hierdurch gelangt die Zündenergie aus dem Primärkreis in mehreren Impulsen an die Hochdruckgasentladungslampe. Besonders nachteilig ist, daß hierbei der Lampenstrom Null-Durchgänge aufweist, so daß die Hochdruckgasentladungslampe unmittelbar nach einem Zündimpuls wieder erlischt. Besonders unter erschwerten Bedingungen, wie z. B. beim Wiederzünden einer heißen Hochdruckgasentladungslampe, ist ein zuverlässiges Zünden nicht mehr gewährleistet.

Es ist daher die Aufgabe der Erfindung, eine Einrichtung zum Zünden einer Hochdruckgasentladungslampe in einem Kraftfahrzeug zu schaffen, bei der ein Schwingen der Zündenergie zwischen dem Primärkreis und dem Sekundärkreis des mindestens einen Zündtransformators auf einfache und kostengünstige Weise verhindert wird und die gesamte Zündenergie in einem einzigen Zündimpuls an die Hochdruckgasentladungslampe gelangt.

Diese Aufgabe wird erfindungsgemäß dadurch gelöst, daß dem mindestens einen Zündkondensator eine Freilaufdiode parallel geschaltet ist, die ausschließlich ein Wiederaufladen des Zündkondensators durch die aus dem Sekundärkreis in den Primärkreis zurückübertragene Zündenergie verhindern soll. Durch diese kostengünstige Freilaufdiode wird ein rückwärtiger Energieaustausch vom Sekundärkreis in den Primärkreis verhindert und somit ein Schwingen des Zündstromes durch die Hochdruckgasentladungslampe sicher unterdrückt.

Da die Zündenergie somit in einem einzigen energiereichen Zündimpuls an die Hochdruckgasentladungslampe gelangt und der Lampenstrom keine Null-Durchgänge durchläuft, ist ein zuverlässiges Zünden der Hochdruckgasentladungslampe gewährleistet.

Besonders vorteilhaft an der erfindungsgemäßen Maßnahme ist, daß sie für sehr verschiedenartige Ausführungsformen von Zündeinrichtungen geeignet ist, und zwar insbesondere auch für Ausführungen mit einem oder auch mehreren Zündtransformatoren und/oder mit einem oder mehreren Zündkondensatoren.

Eine gattungsgemäße Einrichtung zum Zünden einer Hochdruckgasentladungslampe mit einer zusätzlichen Spannungsbegrenzung auf der primärseitigen Wicklung, damit die Spannung im Falle von kurzen Anschlussleitungen begrenzt werden kann, ist aus der EP-A 0 507 396 bekannt.

Die EP-A 0 405 715 zeigt eine Diode in Reihenschaltung mit einer weiteren Diode, wobei diese Reihenschaltung von Dioden (funktionell mit einer einzigen "Ersatzdiode" gleichgestellt werden kann) einem Zündkondensator so gegenüber parallel geschaltet ist, dass diese "Ersatzdiode" diesen Zündkondensator nicht während seiner Aufladephase und während der darauffolgenden Entladungsphase kurzschließt. Diese Reihenschaltung von Dioden ist durch die angegebene Polungsrichtung dazu geeignet, eine "Freilauf"-Funktion auszüben; allerdings wird diese Aufgabe in der EP-A 0 405 715 nicht erwähnt. Die Reihenschaltung von Dioden ist hier während der "üblichen" Aufladephase des Zündkondensators aktiv.

Die DE-A 44 20 182 offenbart eine Einrichtung zum Zünden einer Hochdruckgasentladungslampe, in der die Dioden parallel zu den Zündkondensatoren angeordnet sind. Die Betriebsweise dieser Schaltung ist der aus der EP-A 0 405 715 ähnlich. Weiter sind in der DE-A 44 20 182 zwei Sekundärwicklungen, an denen nur die halbe Zündspannung anliegt, offenbart.

In der nicht vorveröffentlichten WO-A 99/02018 wird eine ähnliche Aufgabe erwähnt, dabei wird als alternative Lösung ein nicht-linearer Zündkondensator primärseitig eingesetzt. Im folgenden soll die erfindungsgemäße Einrichtung anhand von zwei in der Zeichnung dargestellten Ausführungsbeispielen näher erläutert werden.

Es zeigen
Figur 1 ein erstes Ausführungsbeispiel der erfindungsgemäßen Einrichtung;
Figur 2 ein zweites Ausführungsbeispiel der erfindungsgemäßen Einrichtung.

Die beiden in den Figuren 1 und 2 dargestellten Zündeinrichtungen weisen jeweils zwei Zündtransformatoren auf. Da sich die sekundärseitig zu erzeugende Zündspannung auf beide Zündtransformatoren verteilt und somit an jeder der Sekundärwicklungen nur die halbe Zündspannung auftritt, können diese Zündtransformatoren hinsichtlich ihrer Isolierung besonders einfach und kleinbauend ausgeführt werden. Zudem können die Zündtransformatoren derart ausgebildet sein, daß die in die elektrischen Zuleitungen der Hochdruckgasentladungslampe eingefügten Sekundärwicklungen zur Ausfilterung hochfrequenter Störimpulse geeignet sind.

Die Hochdruckgasentladungslampe (GEL) ist über zwei Verbindungsleitungen (1, 2) mit einem nicht dargestellten Steuergerät verbunden, wobei in jede Verbindungsleitung (1, 2) jeweils die Sekundärwicklung eines Zündtransformators (ZT1, ZT2) geschaltet ist.

Zum Schutz des Steuergerätes vor der rückwirkenden Zündspannung sind die jeweils steuergeräteseitigen Anschlüsse der beiden Sekundärwicklungen mittels eines Varistors (V) und eines Kondensators (C) als spannungsbegrenzende Mittel miteinander verbunden.

Die Primärwicklungen der Zündtransformatoren (ZT1, ZT2) sind mit einem (Figur 2) oder zwei (Figur 1) Zündkondensatoren (C_{zünd}, C_{zünd1}, C_{zünd2}) verbunden, die mittels einer Schalffunkenstrecke (FS) als Schaltelement in die Primärwicklung der Zündtransformatoren (ZT1, ZT2) entladen werden. Hierbei ist bei der in der Figur 2 dargestellten Einrichtung jedem Zündtransformator (ZT1, ZT2) ein eigener Zündkondensator (C_{zünd1}, C_{zünd2}) zugeordnet, wohingegen bei der Figur 1 die Ladung eines einzigen Zündkondensators (C_{zünd}) auf beide Zündtransformatoren (ZT1, ZT2) aufgeteilt wird.

Der Schalffunkenstrecke (FS) ist jeweils ein Beschleunigungskondensator (C_{B}) parallel geschaltet, welcher die Gasentladung der Schaltfunkenstrecke beschleunigt ablaufen läßt, wodurch die sekundärseitig erzeugten Zündspannungen höhere Werte erreichen.

Die Funktionsweise der dargestellten Einrichtungen ist folgende:

Über die Verbindungsleitungen (3, 4) und die Widerstände (R1, R2) lädt das (nicht dargestellte) Steuergerät den bzw. die Zündkondensatoren (C_{zünd}, C_{zünd1}, C_{zünd2}) bis auf einen Spannungswert auf, der oberhalb der Zündspannung der Schalffunkenstrecke (FS) liegt.

Mittels einer Gasentladung entlädt die Schalffunkenstrecke (FS) den/die Zündkondensatoren (C_{zünd}, C_{zünd1}, C_{zünd2}) in die primärseitigen Wicklungen der Zündtransformatoren (ZT1, ZT2).

Die Zündtransformatoren (ZT1, ZT2) sind so geschaltet, daß sich die sekundärseitigen Zündspannungen addieren. Die Zündspannung ist der vom Steuergerät in die Verbindungsleitungen (1, 2) eingespeisten Leerlaufspannung überlagert und zündet die Hochdruckgasentladungslampe. Nach dem Zünden der Hochdruckgasentladungslampe (GEL) wirken die Primärwicklungen der Zündtransformatoren (ZT1, ZT2) als Induktivitäten, welche sowohl die Gleichtaktals auch die Gegentaktstörungen der Hochdruckgasentladungslampe (GEL) abblocken. Der Lampenkondensator (C_{L}) parallel zur Hochdruckgasentladungslampe (GEL) reduziert zudem ursächlich die Lampenstörungen während des Betriebs und sorgt zudem für eine Synchronisation der beiden Zündspannungen und damit für eine phasenrichtige Addition.

Das der Erfindung zugrundeliegende Problem liegt darin, daß die Induktivitäten der Zündtransformatorwicklungen sowohl primärseitig als auch sekundärseitig zusammen mit verschiedenen Kapazitäten Schwingkreise ausbilden.

Im Primärkreis ist/sind dies die Kapazität(en) des oder der Zündkondensatoren (C_{zünd}, C_{zünd1}, C_{zünd2}), da der Beschleunigungskondensator (C_{B}) während des Zündvorgangs durch die Schalffunkenstrecke (FS) kurzgeschlossen ist.

Im Sekundärkreis bilden der Lampenkondensator (C_{L}) beziehungsweise der zur Entstörung vorgesehene Kondensator (C) zusammen mit den Sekundärwicklungen der Zündtransformatoren (ZT1, ZT2) schwingungsfähige Anordnungen.

Da die primär- und sekundärseitigen Schwingkreise durch die Zündtransformatoren (ZT1, ZT2) magnetisch gekoppelt sind, wird (entsprechend dem mechanischen Analogon der gekoppelten Pendel) die Zündenergie vom Primärkreis in den Sekundärkreis und wieder zurück übertragen.

Die erfindungsgemäße Anordnung einer Freilaufdiode (D) parallel zum Zündkondensator (C_{zünd}) beziehungsweise jeweils einer Freilaufdiode (D1, D2) parallel zu den Zündkondensatoren (C_{zünd1}, C_{zünd2}) verhindert ein Schwingen des Zündstromes, weil ungenutzte Zündenergie nicht mehr aus dem Sekundärkreis in den Primärkreis zurückübertragen werden kann, da die Freilaufdiode(n) (D, D1, D2) ein Wiederaufladen des Zündkondensators (C_{zünd}) beziehungsweise der Zündkondensatoren (C_{zünd1}, C_{zünd2}) durch die zurückübertragene Zündenergie verhindert. Im Sekundärkreis geht hierdurch der Zündstrom gleichförmig in den Betriebsstrom über. Zudem gelangt nur ein einziger und energiereicher Zündimpuls an die Hochdruckgasentladungslampe (GEL), wodurch ein zuverlässiges Zünden auch unter kritischen Bedingungen, insbesondere beim Wiederzünden einer heißen Hochdruckgasentladungslampe, erzielt wird.

### Bezugszeichenliste

Einrichtung zum Zünden einer Hochdruckgasentladungslampe in einem Kraftfahrzeug
- C: Kondensator
- C_{B}: Beschleunigungskondensator
- C_{L}: Lampenkondensator
- C_{zünd'} C_{zünd1'} C_{zünd2}: Zündkondensatoren
- D, D1, D2: Freilaufdioden
- FS: Schaltelement (Schaltfunkenstrecke)
- GEL: Hochdruckgasentladungslampe
- R1, R2: Widerstände
- V: Varistor
- ZT1, ZT2: Zündtransformatoren
- 1,2,3,4: Verbindungsleitungen

## Patentansprüche

1. Einrichtung zum Zünden einer Hochdruckgasentladungslampe in einem Kraftfahrzeug mit mindestens einem Zündtransformator, mit mindestens einem Zündkondensator und mit einem Schaltelement, welches den mindestens einen Zündkondensator elektrisch mit der Primärwicklung des mindestens einen Zündtransformators verbindet, zur Erzeugung einer der Betriebsspannung der Hochdruckgasentladungslampe zu überlagernden Zündspannung, **dadurch gekennzeichnet, daß** dem mindestens einen Zündkondensator (C_{zünd}, C_{zünd1}, C_{zünd2}) eine Freilaufdiode (D, D1, D2) parallel geschaltet ist, die ausschließlich ein Wiederaufladen des Zündkondensators (C_{zünd}) durch die aus dem Sekundärkreis in den Primärkreis zurückübertragene Zündenergie verhindern soll.

2. Einrichtung nach Anspruch 1, **dadurch gekennzeichnet, daß** die Einrichtung zwei Zündtransformatoren (ZT1, ZT2) aufweist.

3. Einrichtung nach Anspruch 2, **dadurch gekennzeichnet, daß** das Schaltelement einen gemeinsamen Zündkondensator (C_{zünd}) in die Primärwicklungen beider Zündtransformatoren (ZT1, ZT2) entlädt.

4. Einrichtung nach Anspruch 2, **dadurch gekennzeichnet, daß** jedem Zündtransformator (ZT1, ZT2) ein eigener Zündkondensator (C_{zünd1}, C_{zünd2}) zugeordnet ist und daß jedem Zündkondensator (C_{zünd1}, C_{zünd2}) eine Freilaufdiode (D1, D2) parallel geschaltet ist.

## Claims

1. Device for igniting a high-pressure gas discharge lamp in a motor vehicle with at least one ignition transformer, at least one ignition capacitor and a switching element which connects the at least one ignition capacitor electrically to the primary winding of the at least one ignition transformer, for generating an ignition voltage to be superimposed on the operating voltage of the high-pressure gas discharge lamp, **characterised in that** a free-running diode (D, D₁, D₂), the sole function of which is to prevent recharging of the ignition capacitor (C_{Zünd}) through transmission of the ignition energy from the secondary circuit back to the primary circuit, is connected in parallel to the at least one ignition capacitor (C_{Zünd}, C_{Zünd1}, C_{Zünd2}).

2. Device according to Claim 1, **characterised in that** the device has two ignition transformers (ZT1, ZT2).

3. Device according to Claim 2, **characterised in that** the switching element discharges a common ignition capacitor (C_{Zünd}) into the primary windings of both ignition transformers (ZT1, ZT2).

4. Device according to Claim 2, **characterised in that** each ignition transformer (ZT1, ZT2) is associated with its own ignition capacitor (C_{Zünd1}) C_{Zünd2}) and that a free-running diode (D1, D2) is connected in parallel to each ignition capacitor (C_{Zünd1}) C_{Zünd2}).

## Revendications

1. Dispositif pour l'amorçage d'une lampe à décharge dans un gaz à haute pression dans un véhicule automobile, comportant au moins un transformateur d'amorçage, au moins un condensateur d'amorçage et un élément de commutation, qui relie électriquement le au moins un condensateur d'amorçage à l'enroulement primaire du au moins un transformateur d'amorçage, pour la production d'une tension d'amorçage, qui doit être superposée à la tension de fonctionnement de la lampe de décharge dans un gaz à haute pression, **caractérisé en ce qu'**en parallèle avec au moins un condensateur d'amorçage (C_{zünd}, C_{zünd1}, C_{zünd2}) est branchée une diode à effet unidirectionnel (D, D1, D2), qui doit empêcher exclusivement une recharge du condensateur d'amorçage (C_{zünd}) par l'énergie d'amorçage transférée en retour depuis le circuit secondaire au circuit primaire.

2. Dispositif selon la revendication 1, **caractérisé en ce que** le dispositif comporte deux transformateurs d'amorçage (ZT1, ZT2)

3. Dispositif selon la revendication 2, **caractérisé en ce que** l'élément de commutation décharge un condensateur d'amorçage commun (C_{zünd}) dans les enroulements primaires des deux transformations d'amorçage (ZT1, ZT2). :

4. Dispositif selon la revendication 2, **caractérisé en ce qu'**un condensateur d'amorçage particulier (C_{zünd1}, C_{zünd2}) est associé à chaque transformateur d'amorçage (ZT1, ZT2) et qu'une diode à effet unidirectionnel (D1, D2) est branché en parallèle avec chaque condensateur d'amorçage (C_{zünd1}, C_{zünd2}).
